# EUROPÄISCHE PATENTSCHRIFT

(11) **EP 3 287 378 B1**
(45) Veröffentlichungstag und Bekanntmachung des Hinweises auf die Patenterteilung: **10.07.2019**
(21) Anmeldenummer: 16185728.9
(22) Anmeldetag: 25.08.2016
(51) Int. Cl.: B65D 5/48

(54) **BEHÄLTER**
CONTAINER
RÉCIPIENT

(43) Veröffentlichungstag der Anmeldung: 28.02.2018
(73) Patentinhaber: Dinkhauser Kartonagen GmbH, 6060 Hall in Tirol (AT)
(72) Erfinder: MATZKE, Roland, 93073 Neutraubling (DE)
(74) Vertreter: Hoefer & Partner Patentanwälte mbB

(56) Entgegenhaltungen:
- EP-A1- 2 573 002
- EP-A1- 3 248 896
- FR-A- 1 252 223
- JP-U- H0 248 523
- US-A- 2 450 941
- US-A1- 2005 061 861

## Beschreibung

Die Erfindung betrifft einen Behälter gemäß dem Oberbegriff des Anspruches 1.

Der erfindungsgemäße Behälter kann auch als Box, Verpackung oder Karton, insbesondere Faltkarton, bezeichnet werden, der zur Aufnahme einer Mehrzahl von zu verpackenden Gegenständen, wie insbesondere Flaschen, vorgesehen ist.

Ein gattungsgemäßer Behälter ist aus der EP 2 573 002 B1 bekannt. Der bekannte Behälter zur Aufbewahrung von Gegenständen weist einen Innenraum auf, der von vier Seitenwänden und einer Bodenwand begrenzt wird. Gegenüber der Bodenwand ist eine Zugangsöffnung vorgesehen, die mittels eines Deckels verschlossen werden kann. Der gattungsgemäße Behälter weist untere und obere Aufnahmeräume, die als Verstau-Plätze bezeichnet werden, für die aufzubewahrenden Gegenstände auf. Hierfür weist eine als seitliches Band bezeichnete Lasche zumindest einen Einschnitt auf, welcher parallel zu einer Kante des Innenraums verläuft, wobei zumindest ein seitliches Band in Richtung der Bodenwand des Behälters gefaltet werden kann, um zumindest zwei obere Verstauplätze zu definieren, welche mit ihren Längsachsen parallel zur Bodenwand des Behälters und beabstandet von der Bodenwand des Behälters angeordnet sind. Zur Bildung weiterer unterer Verstau-Plätze ist eine weitere als plattenähnlicher Körper bezeichnete Lasche vorgesehen, welche mit einem Verbindungsabschnitt des Innenraums verbunden ist und nach innen in den Behälter gefaltet werden kann. Der plattenähnliche Körper weist hierfür eine erste Gruppe von Einschnitten auf, die dazu dienen, Seiten- bzw. Trennwände zur Beabstandung von der Bodenwand zu schaffen, um die unteren Verstauplätze zu definieren, welche parallel zu den oberen Verstauplätzen angeordnet sind.

Obwohl die beschriebene Konstruktion des EP 2 573 002 B1 bereits eine erhebliche Verbesserung gegenüber bekannten Behältern ergibt, da beispielsweise ein einstückiger Zuschnitt erreichbar ist, der materialsparend und manuell aufstellbar ist, haben im Rahmen der Erfindung durchgeführte Untersuchungen jedoch ergeben, dass selbst diese Konstruktion verbesserungsbedürftig ist. Dies insbesondere, als es bei der gattungsgemäßen Konstruktion erforderlich ist, drei Seitenwandlaschen vorzusehen, die jeweils Einschnitte enthalten müssen, damit die beschriebenen Zwischen- bzw. Trennwände ausgebildet werden können. Dokument EP 3 248 896, das unter Artikel 54(3) EPÜ fällt, offenbart einen weiteren Behälter mit Trennwänden.

Es ist daher Aufgabe der vorliegenden Erfindung, einen Behälter der im Oberbegriff des Anspruches 1 angegebenen Art zu schaffen, der einfacher herstellbar ist und auf einfache Art und Weise aufstellbar ist.

Die Lösung dieser Aufgabe erfolgt durch die Merkmale des Anspruches 1.

Das technische Konzept des erfindungsgemäßen Behälters basiert auf der Idee, die erforderlichen ersten und zweiten Trennwände für die übereinander angeordneten Aufnahmeräume bzw. Verstau-Plätze miteinander zu kombinieren, so dass diese ersten und zweiten Trennwände, von denen der gattungsgemäße Behälter insgesamt vier Wände erforderlich macht, auf zwei Trennwandbauteile reduziert werden können, die klappbar an einer den Trennwand-Bauteilen zugeordneten ersten bzw. zweiten Trennwandlasche angeordnet sind.

Dies ergibt gegenüber dem gattungsgemäßen Behälter die weitere Vereinfachung, dass die Seitenwandlasche, die zur Bildung der Zwischenwand zwischen den unteren und den oberen Aufnahmeräumen erforderlich ist, insofern gegenüber der gattungsgemäßen Konstruktion vereinfacht ist, als diese die Zwischenwand bildendende dritte Seitenwandlasche lediglich über einen Verbindungsabschnitt bzw. einer Verbindungslasche, die an einer Kante einer der Seitenwände angeordnet ist, in den Innenraum geklappt werden kann und die lediglich zwei beabstandete Durchtrittsschlitze für die Trennwandbauteile aufweist, also lediglich Einschnitte, die den Durchtritt der ersten und zweiten Trennwandbauteile ermöglichen, wodurch in einem Zuge des Aufstellens des erfindungsgemäßen Behälters sowohl die ersten wie auch die zweiten Trennwände ausgebildet werden können, da der Hindurchtritt der Trennwandbauteile durch die genannten Durchtrittsschlitze diese in einem Zuge erfolgende Bildung der ersten und zweiten Trennwände möglich macht. Die dritte Seitenwandlasche ist dementsprechend gegenüber der gattungsgemäßen Konstruktion ebenfalls vereinfacht ausgebildet, da keine Einschnitte erforderlich sind, die das Aufstellen von an dieser dritten Seitenwandlasche ausgebildeten Trennwände erforderlich macht, sondern, wie zuvor erläutert, eben nur das Vorsehen von einfach herzustellenden, beispielsweise zu stanzenden, Durchtrittsschlitzen für die Trennwandbauteile.

Die Unteransprüche haben vorteilhafte Weiterbildungen der Erfindung zum Inhalt.

Neben der Vereinfachung der Bauteile des erfindungsgemäßen Behälters ergibt sich vor allem eine Vereinfachung des Aufstellens und Beladens dieses erfindungsgemäßen Behälters, da, wie zuvor erläutert, durch das Einklappen der Trennwandbauteile, was durch jeweils einen Handgriff erfolgt, insgesamt funktionsmäßig gesehen, vier Trennwände erzeugt werden können, was das Aufstellen vereinfacht und schneller macht.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine perspektivische Darstellung einer ersten Ausführungsform eines erfindungsgemäßen Behälters im teilweise aufgestellten Zustand,
- Fig. 2: eine der Fig. 1 entsprechende Darstellung in einem weiteren Aufstellungszustand,
- Fig. 3: den Zuschnitt des erfindungsgemäßen Behälters gemäß der Fig. 1 und 2 im zusammengeklappten Zustand,
- Fig. 4: einen ersten Schritt zur Aufstellung des Zuschnitts gemäß Fig. 3,
- Fig. 5: einen zweiten Schritt zur weiteren Aufstellung des Behälters, und
- Fig. 6-8: die endgültigen Aufstellschritte des Behälters gemäß der ersten Ausführungsform.

Aus einer Zusammenschau der Fig. 1 und 2 ergibt sich der Aufbau eines erfindungsgemäßen Behälters 1, der auch als Verpackung, Box oder Karton, insbesondere Faltkarton bezeichnet werden kann. Dieser Behälter 1 weist zur Aufnahme von Gegenständen, wie insbesondere von Flaschen, wie Weinflaschen, einen Innenraum 2 auf, der von vier Seitenwänden 3, 4, 5 und 6 und einer Bodenwand 7 begrenzt ist. Gegenüber der Bodenwand 7 ist eine Zugangsöffnung 8 angeordnet, die mittels eines Deckels 9 geöffnet und geschlossen werden kann.

Der Innenraum 2 des erfindungsgemäßen Behälters 1 wird in eine Mehrzahl von Aufnahmeräumen unterteilt, was sich insbesondere aus der Abfolge der Aufstellung und Beladung des Behälters 1 in den Fig. 3 bis 8 ergibt. In Fig. 5 sind untere Aufnahmeräume strichliert durch die Bezugsziffern 11, 12 und 13 gekennzeichnet, die unterhalb einer in den Innenraum 2 des Behälters 1 geklappten Trennwand 10 angeordnet und aufgrund der Darstellung der Fig. 5 nicht sichtbar sind. Die Fig. 4 verdeutlicht die Lage dieser Aufnahmeräume 11 bis 13 durch die Anordnung von drei Flaschen im unteren Bereich, also auf der Bodenwand 7, wobei in diesem Aufstellzustand allerdings noch keine Trennwände zwischen den Flaschen vorgesehen sind.

Die Trennwände werden beim Behälter 1 gemäß der Ausführungsform der Fig. 1 und 2 durch Trennwandbauteile 17 und 18 gebildet, die im Endmontagezustand sowohl obere wie auch untere Trennwände für obere und untere Aufnahmeräume des Behälters 1 bilden. Hierfür sind die Trennwandbauteile 17 und 18 jeweils klappbar an einer zugehörigen ersten bzw. zweiten Trennwandlasche 19 und 20 angeordnet, wie sich dies insbesondere aus der Darstellung der Fig. 2 und 6 ergibt.

Wie vor allem Fig. 1 verdeutlicht, wird die Zwischenwand 10 von einer dritten Seitenwandlasche gebildet, die über einen Verbindungsabschnitt bzw. eine einstückig angeformte Verbindungslasche 21 in den Innenraum 2 geklappt werden kann. Wie die Figuren verdeutlichen, weist diese Seitenwandlasche bzw. Zwischenwand 10 zwei beabstandete, vorzugsweise parallele Durchtrittsschlitze 22 bzw. 23 auf, durch die die Trennwandbauteile 17 bzw. 18, wie dies in Fig. 2 im entsprechenden Aufstellschritt verdeutlicht ist, hindurchgesteckt werden können. Durch dieses Hindurchstecken entstehen sowohl die Trennwände für die unteren Aufnahmeräume wie auch die oberen Aufnahmeräume, wie sich dies vor allem aus der Abfolge der Aufstellschritte in den Fig. 6, 7 und 8 erschließt. Die Durchtrittsschlitze 22, 23 können auch in einem Winkel, z.B. in einem Bereich von 5° bis 25°, zueinander angeordnet sein.

Wie vor allem die Fig. 1, 2 und 5 deutlich machen, liegt der Verbindungsabschnitt bzw. die Verbindungslasche 21 im eingeklappten Zustand der Zwischenwand 10 in den Innenraum an der Innenfläche der Seitenwand 3 an, da die Seitenwand 3 die Seitenwand ist, an der die Verbindungslasche 21 angebracht ist.

Die Zwischenwand bzw. dritte Seitenwandlasche 10 weist ferner an einem Randbereich 25, der einen Verbindungsrand 24 des Verbindungsabschnitts gegenüber angeordnet ist, eine Stützlasche 26 auf, die sich im aus Fig. 2 ersichtlichen eingeklappten Zustand der Zwischenwand 10 in den Innenraum 2 an der Seitenwand 5 abstützt.

Ferner verdeutlicht vor allem eine Zusammenschau der Fig. 1, 2, 6, 7 und 8, dass die erste Trennnwandlasche 19 einen Verbindungsabschnitt 27 aufweist, der entlang einer Verbindungskante 28 über die gesamte Breite der zugeordneten Seitenwand 4 verläuft und im eingeklappten Zustand zumindest im Wesentlichen parallel und beabstandet zur Zwischenwand 10 angeordnet ist. Der Verbindungsabschnitt 27 ist ferner zumindest im Wesentlichen, vorzugsweise genau, im rechten Winkel zur Trennwandlasche bzw. einem Trennwandabschnitt 19, angeordnet, an dem das Trennwandbauteil 17 über eine Stanzung 29 angeordnet ist. Die Stanzung 29 weist hierbei abwechselnd Schlitze und Stege auf, die eine Kante bilden, um die das Trennwandbauteil 17 umgeklappt werden kann, wie sich dies insbesondere aus der Darstellung der Fig. 2 erschließt. Insgesamt ergibt sich, wie sich ebenfalls aus Fig. 2 zeigt, eine L-förmige Konfiguration des Verbindungsabschnitts 27 und des Trennwandabschnitts 19, wobei die Trennwandlasche 20 identisch wie die Trennwandlasche 19 ausgebildet ist, was sich ebenfalls vor allem aus den Fig. 2, 6, 7 und 8 ergibt. Im Endmontagezustand der Fig. 8 zeigt sich dementsprechend, dass die beiden L-förmigen Konfigurationen 19 und 20 bis auf den mittleren Aufnahmeraum 15 eine nahezu geschlossene Deckfläche für die äußeren Aufnahmeräume 14 bzw. 16 bilden.

Wie Fig. 3 zeigt, ist es möglich, die beiden Durchtrittsschlitze 22 und 23 entlang ihrer Längserstreckung L versetzt zueinander auszubilden, was das Einfädeln der Trennwandbauteile 17 bzw. 18 in die zugeordneten Durchtrittsschlitze 22 bzw. 23 erleichtern kann.

Fig. 5 verdeutlicht, dass jedoch auch eine parallele und, in Längsrichtung L gesehen, nicht versetzte Anordnung der Durchtrittsschlitze 22 bzw. 23 möglich ist.

Die Bodenwand 7 des Behälters 1 gemäß der ersten Ausführungsform kann mehrlagig und insbesondere als mehrlagiger sog. Blitzboden ausgeführt sein.

Wie ferner vor allem die Fig. 1 und 2 verdeutlichen, ist der Deckel 9 an seinem freien Rand 30 mit einer Stecklasche 31 versehen. Die Stecklasche 31 kann in einen Steckschlitz 32 eingesteckt werden, der in der Kante zwischen der Seitenwand 3 und dem Verbindungsabschnitt 21 vorgesehen ist. Auch andere Befestigungseinrichtungen, wie z.B. Klebestreifen, sind für den Deckel 9 möglich.

Bevorzugterweise besteht die gesamte Verpackung bzw. der gesamte Behälter 1 aus einem einzigen Material, das insbesondere Wellpappe ist.

Die beschriebene Konstruktion der Komponenten des Behälters 1 ergibt einen einstückigen Zuschnitt Z, der in Fig. 3 im zusammengeklappten, teilweise verbundenen Zustand dargestellt ist. Für Verbindungen der Seitenwände sind entweder Falzungen oder eine Verklebung oder beides vorgesehen.

Zur Verbindung der Bodenteile, falls ein mehrlagiger Boden vorgesehen ist, sind Steck- und Klebeverbindungen vorgesehen.

Bis auf jeweils einen Einschnitt 32 bzw. 33 (s. Fig. 2) in den Verbindungsabschnitten 27 sowie den Stanzungen 29 und einer Stanzung zwischen der Zwischenwand 10 und dem Verbindungsabschnitt 21 sind alle klappbaren Teile um Falzungen herum beweglich angeordnet.

Neben der vorstehenden schriftlichen Beschreibung der Erfindung wird zu deren ergänzender Offenbarung hiermit explizit auf die zeichnerische Darstellung der Erfindung in den Fig. 1 bis 8 Bezug genommen.

### Bezugszeichenliste

- 1: Behälter
- 2: Innenraum
- 3-6: Seitenwände
- 7: Bodenwand
- 8: Zugangsöffnung
- 9: Deckel
- 10: Zwischenwand
- 11-16: Aufnahmeräume
- 17, 18: Trennwandbauteile
- 19, 20: Trennwandlaschen
- 21: Verbindungsabschnitt/Verbindungslasche
- 22, 23: Durchtrittsschlitze
- 24: Verbindungsrand
- 25: gegenüber angeordneter Rand
- 26: klappbare Stützlasche
- 27: Verbindungsabschnitt/Verbindungslasche
- 28: Verbindungskante
- 29: Stanzung
- 30: freier Rand
- 31: Stecklasche
- 32: Steckschlitz
- 34, 34: Einschnitte

## Patentansprüche

1. Behälter (1)
- mit einem Innenraum (2),
• der von vier Seitenwänden (3, 4, 5, 6) und einer Bodenwand (7) begrenzt ist,
• der eine Zugangsöffnung (8) gegenüber der Bodenwand (7) aufweist, die mittels zumindest eines Deckels (9) öffen- und verschließbar ist,
• der durch erste Trennwände, die Bodenwand (7) und eine zur Bodenwand (7) beabstandete und zu dieser zumindest im Wesentlichen parallele Zwischenwand (10) in eine untere, der Bodenwand (7) benachbarte Mehrzahl von Aufnahmeräumen (11, 12, 13) unterteilt ist, und
• der durch zweite Trennwände, die Zwischenwand (10) und den zumindest einen Deckel (9) in eine obere, dem Deckel (9) benachbarte Mehrzahl von Aufnahmeräumen (14, 15, 16) unterteilt ist,
**dadurch gekennzeichnet, dass**
- die ersten und zweiten Trennwände zu jeweils einem Trennwandbauteil (17 bzw. 18) zusammengefasst sind, das jeweils klappbar an einer zugeordneten ersten bzw. zweiten Trennwandlasche (19 bzw. 20) angeordnet ist, und
- die Zwischenwand (10) von einer dritten Seitenwandlasche gebildet ist, die über einen Verbindungsabschnitt (21) in den Innenraum (2) klappbar ist und zwei beabstandete Durchtrittsschlitze (22, 23) für die Trennwandbauteile (17, 18) aufweist, und
- an dem einem Verbindungsrand (24) des Verbindungsabschnitts (21) gegenüber angeordneten Rand (25) der Zwischenwand (10) eine klappbare Stützlasche (26) angeordnet ist.

2. Behälter nach Anspruch 1, **dadurch gekennzeichnet, dass** der Verbindungsabschnitt (21), im eingeklappten Zustand an der Innenfläche der Seitenwand (3) anliegt, an der er angebracht ist.

3. Behälter nach einem der Ansprüche 1 oder 2, **dadurch gekennzeichnet, dass** die erste Trennwandlasche (19) einen Verbindungsabschnitt (27) aufweist, der entlang einer Verbindungskante (28) über die gesamte Breite der zugeordneten Seitenwand (4) verläuft und im eingeklappten Zustand zumindest im Wesentlichen parallel und beabstandet zur Zwischenwand (10) angeordnet ist.

4. Behälter nach Anspruch 3, **dadurch gekennzeichnet, dass** an dem Verbindungsabschnitt (27) zumindest im Wesentlichen im rechten Winkel die Trennwandlasche (19) angeordnet ist, an der das zugeordnete Trennwandbauteil (17) über eine Stanzung (29) angeordnet ist.

5. Behälter nach Anspruch 3 oder 4, **dadurch gekennzeichnet, dass** die zweite Trennwandlasche (20) wie die erste Trennwandlasche (19) ausgebildet ist.

6. Behälter nach einem der Ansprüche 1 bis 5, **dadurch gekennzeichnet, dass** die Durchtrittsschlitze (22, 23) parallel zueinander ausgerichtet sind.

7. Behälter nach einem der Ansprüche 1 bis 6, **dadurch gekennzeichnet, dass** die Durchtrittsschlitze (22, 23), in ihrer Längsrichtung (L) gesehen, versetzt sind.

8. Behälter nach einem der Ansprüche 1 bis 7, **dadurch gekennzeichnet, dass** die Bodenwand (7) mehrlagig ausgebildet ist.

9. Behälter nach Anspruch 8, **dadurch gekennzeichnet, dass** die Bodenwand (7) als Blitzboden ausgebildet ist.

10. Behälter nach einem der Ansprüche 1 bis 9, **dadurch gekennzeichnet, dass** der Deckel (9) an seinem freien Rand (30) eine Stecklasche (31) aufweist.

11. Behälter nach Anspruch 10, **dadurch gekennzeichnet, dass** die Stecklasche (31) in einen Steckschlitz (32) einsteckbar ist.

12. Behälter nach einem der Ansprüche 1 bis 11, **dadurch gekennzeichnet, dass** es aus einem einzigen Material hergestellt ist.

13. Behälter nach Anspruch 12, **dadurch gekennzeichnet, dass** das Material Wellpappe ist.

## Claims

1. A container (1)
- with an interior (2),
• delimited by four sidewalls (3, 4, 5, 6) and a bottom wall (7),
• having an access opening (8) opposite the bottom wall (7), which is openable and closable by means of at least one lid (9),
• being subdivided into a lower plurality of receiving spaces (11, 12, 13) adjacent to the bottom wall (7) by first separating walls, the bottom wall (7) and a partition (10) spaced from the bottom wall (7) and at least substantially in parallel to the same, and
• being subdivided into an upper plurality of receiving spaces (14, 15, 16) adjacent to the lid (9) by second separating walls, the partition (10) and the at least one lid (9),
**characterised in that**
- the first and second separating walls are combined into one separating wall component (17 or 18, resp.) each, which is respectively arranged in a foldable manner at an allocated first or second, resp., separating wall flap (19 or 20, resp.), and
- the partition (10) is formed by a third sidewall flap, which is foldable into the interior (2) via a connecting section (21) and which has two spaced apart passage slits (22, 23) for the separating wall components (17, 18), and
- a foldable support flap (26) is arranged at the edge (25) of the partition (10) arranged opposite a connecting edge (24) of the connecting section (21).

2. The container according to claim 1, **characterised in that** the connecting section (21), in its folded condition, rests against the inner surface of the sidewall (3), to which it is attached.

3. The container according to any one of claims 1 or 2, **characterised in that** the first separating wall flap (19) has a connecting section (27), which runs along a connecting edge (28) across the entire width of the allocated sidewall (4) and in its folded condition is arranged at least substantially in parallel with and spaced from the partition (10).

4. The container according to claim 3, **characterised in that** the separating wall flap (19) is arranged at the connecting section (27) at least substantially at a right angle, at which flap the allocated separating wall component (17) is arranged via a press cut (29).

5. The container according to claims 3 or 4, **characterised in that** the second separating wall flap (20) is designed like the first separating wall flap (19).

6. The container according to any one of claims 1 to 5, **characterised in that** the passage slits (22, 23) are oriented in parallel to one another.

7. The container according to any one of claims 1 to 6, **characterised in that** the passage slits (22, 23), as seen in their longitudinal direction (L), are offset.

8. The container according to any one of claims 1 to 7, **characterised in that** the bottom wall (7) is designed in multiple layers.

9. The container according to claim 8, **characterised in that** the bottom wall (7) is designed as a crash-lock bottom.

10. The container according to any one of claims 1 to 9, **characterised in that** the lid (9) has a tuck-in flap (31) at its free edge (30).

11. The container according to claim 10, **characterised in that** the tuck-in flap (31) can be inserted into an insertion slot (32).

12. The container according to any one of claims 1 to 11, **characterised in that** it is manufactured from a single material.

13. The container according to claim 12, **characterised in that** the material is corrugated cardboard.

## Revendications

1. Contenant (1)
- avec un espace intérieur (2),
• qui est délimité par quatre parois latérales (3, 4, 5, 6) et une paroi de fond (7),
• qui présente une ouverture d'accès (8) en vis-à-vis de la paroi de fond (7), qui peut être ouverte et fermée au moyen d'au moins un couvercle (9),
• qui est divisé en une multitude inférieure, adjacente à la paroi de fond (7), d'espaces de logement (11, 12, 13) par des premières parois de séparation, la paroi de fond (7) et une paroi intermédiaire (10) espacée de la paroi de fond (7) et au moins sensiblement parallèle par rapport à celle-ci, et
• qui est divisé en une multitude supérieure, adjacente au couvercle (9), d'espaces de logement (14, 15, 16) par des secondes parois de séparation, la paroi intermédiaire (10) et l'au moins un couvercle (9),
**caractérisé en ce que**
- les premières et secondes parois de séparations sont regroupées en respectivement un composant de paroi de séparation (17 ou 18), qui est disposé respectivement de manière à pouvoir être rabattu au niveau d'une première ou deuxième bride de paroi de séparation (19 ou 20) associée, et
- la paroi intermédiaire (10) est formée par une troisième bride de paroi latérale, qui peut être rabattue dans l'espace intérieur (2) par l'intermédiaire d'une section de liaison (21) et présente deux entailles de passage (22, 23) espacées pour les composants de paroi de séparation (17, 18), et
- une bride de soutien (26) pouvant être rabattue est disposée au niveau du bord (25), disposé en vis-à-vis d'un bord de liaison (24) de la section de liaison (21), de la paroi intermédiaire (10).

2. Contenant selon la revendication 1, **caractérisé en ce que** la section de liaison (21) repose, dans l'état replié, au niveau de la surface intérieure de la paroi latérale (3), au niveau de laquelle elle est installée.

3. Contenant selon l'une quelconque des revendications 1 ou 2, **caractérisé en ce que** la première bride de paroi de séparation (19) présente une section de liaison (27), qui s'étend le long d'une arête de liaison (28) sur toute la largeur de la paroi latérale (4) associée et est disposée, dans l'état replié, au moins sensiblement de manière parallèle et de manière espacée par rapport à la paroi intermédiaire (10).

4. Contenant selon la revendication 3, **caractérisé en ce qu'**est disposée, au niveau de la section de liaison (27), au moins sensiblement selon l'angle droit, la bride de paroi de séparation (19), au niveau de laquelle le composant de paroi de séparation (17) associé est disposé par l'intermédiaire d'un découpage (29).

5. Contenant selon la revendication 3 ou 4, **caractérisé en ce que** la deuxième bride de paroi de séparation (20) est réalisée comme la première bride de paroi de séparation (19).

6. Contenant selon l'une quelconque des revendications 1 à 5, **caractérisé en ce que** les entailles de passage (22, 23) sont orientées de manière parallèle l'une par rapport à l'autre.

7. Contenant selon l'une quelconque des revendications 1 à 6, **caractérisé en ce que** les entailles de passage (22, 23) sont décalées vues dans leur sens longitudinal (L).

8. Contenant selon l'une quelconque des revendications 1 à 7, **caractérisé en ce que** la paroi de fond (7) est réalisée de manière multicouche.

9. Contenant selon la revendication 8, **caractérisé en ce que** la paroi de fond (7) est réalisée sous la forme d'un fond automatique.

10. Contenant selon l'une quelconque des revendications 1 à 9, **caractérisé en ce que** le couvercle (9) présente au niveau de son bord libre (30) une bride d'enfichage (31).

11. Contenant selon la revendication 10, **caractérisé en ce que** la bride d'enfichage (31) peut être enfichée dans une entaille d'enfichage (32).

12. Contenant selon l'une quelconque des revendications 1 à 11, **caractérisé en ce qu'**il est fabriqué à partir d'un matériau unique.

13. Contenant selon la revendication 12, **caractérisé en ce que** le matériau est du carton ondulé.
